# EUROPÄISCHE PATENTSCHRIFT

(11) **EP 0 623 421 B1**
(45) Veröffentlichungstag und Bekanntmachung des Hinweises auf die Patenterteilung: **06.12.1995**
(21) Anmeldenummer: 93119846.9
(22) Anmeldetag: 09.12.1993
(51) Int. Cl.: B24B 9/00, B24B 21/16, B24B 21/18

(54) **Vorrichtung zum endseitigen Ausformen von rohrförmigen Werkstücken mit unterschiedlichen Durchmessern**
Apparatus for one-sided shaping of tubular workpieces with different diameters
Dispositif pour le formage unilatéral de pièces tubulaires de différents diamètres

(30) Priorität: 02.04.1993 DE 4310887
(43) Veröffentlichungstag der Anmeldung: 09.11.1994
(73) Patentinhaber: ALMI MACHINEFABRIEK VRIEZENVEEN B.V., NL-7671 JK VRIEZENVEEN (NL)
(72) Erfinder: Landhuis, Jan-Jacob, NL-7671 WB Vriezenveen (NL)
(74) Vertreter: Habbel, Hans-Georg, Dipl.-Ing.

(56) Entgegenhaltungen:
- EP-A- 0 519 093
- DE-A- 2 745 104
- FR-A- 1 382 965
- US-A- 4 993 190
- RESEARCH DISCLOSURE, Bd.2244, Nr.335, März 1992, EMSWORTH, GB Seite 215, XP301121 DISCLOSED ANONYMOUSLY 'Spherical radius tool'

## Beschreibung

Die Erfindung bezieht sich auf eine Vorrichtung zum endseitigen Ausformen von rohrförmigen Werkstücken mit unterschiedlichen Durchmessern.

Wie die DE-27 09 418 C3 zeigt, sind Vorrichtungen zum Ausklinken von rohrförmigen Metallwerkstücken seit langem bekannt und haben die Aufgabe, eine dem Rohrdurchmesser des anzuschließenden Rohres angepaßte Ausnehmung in dem Endteil eines Rohres zu erzielen, so daß dadurch eine satte Anlage des einen Rohres an der Wandung des anderen Rohres erfolgt. Die bekannte handbetätigte Vorrichtung zum Ausklinken von Rohren kann dabei nur drei Rohrdurchmesser bearbeiten und vor allen Dingen nur Rohre bearbeiten, die genau senkrecht zu dem die Ausklinkwerkzeuge tragenden Stempel ausgeformt werden sollen.

Für größere Betriebe, bei denen häufig das Ausklinken von Rohren erforderlich ist und bei denen der Anschlußwinkel der beiden Rohre aneinander nicht unbedingt 90^{o} beträgt, ist diese bekannte handbetätigte Vorrichtung nicht geeignet.

Der Erfindung liegt die Aufgabe zugrunde, eine kostengünstig erstellbare Bandschleifmaschine zum endseitigen Ausformen von rohrförmigen Werkstücken auszubilden, so daß es möglich ist, Rohre jeden Durchmessers und jeder Länge an das Schleifband heranzuführen und unterschiedlich große Ausformungen eines Rohrendes vorzunehmen.

Diese der Erfindung zugrundeliegende Aufgabe wird durch die Lehre des Hauptanspruches gelöst.

Vorteilhafte Ausgestaltungen sind in den Unteransprüchen erläutert.

Bandschleifmaschinen sind in großem Umfang bekannt, beispielsweise auch aus der US-PS 26 71 993. Diese bekannte Maschine hat aber üblicherweise weder leicht auswechselbare Umlenkrollen unterschiedlichen Durchmessers, so daß damit schnell unterschiedliche Schleifdurchmesser geschaffen werden könnten, noch einen eine Klemmvorrichtung aufweisenden Support. der an die die Ausschleifung bewirkende Umlenkrolle heranfahrbar ist.

Mit anderen Worten ausgedrückt wird demgegenüber aber gemäß der Erfindung eine Vorrichtung vorgeschlagen, die im wesentlichen aus einem umlaufenden Schleifband besteht, d. h. durch eine Bandschleifmaschine gebildet wird, wobei die vorderste Rolle dieser Schleifmaschine aber einfach und schnell ausgewechselt werden kann, so daß dadurch unterschiedliche Durchmesser aufweisende Umlenkrollen eingesetzt werden können und somit schnell unterschiedliche Durchmesser im vorderen Umlenkbereich des Schleifbandes erzielbar sind. Weiterhin wird diese Maschine mit einem Support, vorzugsweise einem Kreuzsupport ausgerüstet, der eine Klemmvorrichtung zum Festklemmen des Rohres aufweist und der es ermöglicht, das auszuformende Rohr einerseits auf die vordere Umlenkrolle des Schleifbandes zuzuführen, andererseits das Rohr quer vor dem vorderen Teil des Schleifbandes zu verfahren und wobei zusätzlich die Klemmvorrichtung auf einer Scheibe montiert sein kann, die um eine Achse drehbar ist, wobei diese Achse senkrecht zur Achse der vorderen Umlenkrolle und senkrecht zu einer gedachten Verbindungslinie zwischen vorderer Umlenkrolle und hinterer Umlenkrolle steht.

Gleichzeitig wird die erfindungsgemäße Maschine dabei so ausgebildet, daß der Abstand zwischen vorderer Umlenkrolle und hinterer Umlenkrolle verändert werden kann, so daß durch ein einfaches Schlaffstellen des Schleifbandes die vordere Rolle entnommen werden kann und daß in gleicher Weise durch einfache Handbetätigung die Spannung des Schleifbandes wieder hergestellt werden kann.

Ausführungsbeispiele der Erfindung werden nachfolgend anhand der Zeichnungen erläutert. Die Zeichnungen zeigen dabei in
- Fig. 1: eine Ansicht auf eine erfindungsgemäße Vorrichtung von der Seite gesehen, in
- Fig. 2: eine Ansicht auf die erfindungsgemäße Vorrichtung von oben, in
- Fig. 3: eine Ansicht gemäß der Linie 3 - 3 in Fig. 2, in
- Fig. 4: in größerem Maßstab eine Ansicht auf den Kreuzsupport mit eingespanntem Rohr, in
- Fig. 5: in nochmal größerem Maßstab die bei den vorderen Gehäusewangen des Maschinenrahmens mit ausgewechselter Umlenkrolle, in
- Fig. 6: in einem der Fig. 5 entsprechenden Maßstab eine andere Ausführungsform der auswechselbaren Halterung der Umlenkrolle, in
- Fig. 7: eine Umlenkrolle mit kleinerem Durchmesser und in
- Fig. 8: in einem größeren Maßstab die untere Klemmvorrichtung.

In den Zeichnungen ist mit 1 ein Ständer bezeichnet, der einen Maschinenrahmen 38 trägt, der bei dem dargestellten Ausführungsbeispiel auf der rechten Seite einen Antriebsmotor 10 und auf der linken Seite einen Support 3 trägt. Der Antriebsmotor 10 schließt, wie dies auch Fig. 2 zeigt, über einen Träger 23 an den Maschinenrahmen 38 unter Zwischenschaltung eines Schwenklagers 6 an, wobei der Träger 23 mit dem Motor 10 um das Schwenklager 6 geschwenkt werden kann. Diese Schwenkbewegung wird einerseits verhindert und andererseits ermöglicht durch eine Spindel 8, die einenendes ein Handrad 7 trägt und anderenendes an den Träger 23 anschließt, und zwar unter Zwischenschaltung einer Schwenkplatte 40. Die Spindel 8 führt sich in einer vom Maschinenrahmen 38 getragenen Spindelmutter 24. Zwischen dem Schwenklager 40 und dem mit Gewinde versehenen Bereich der Spindel 24 ist eine Feder 9 eingeschaltet, die zum Ausgleich der Spannung eines Schleifbandes 2 dient.

Das Schleifband 2 wird über eine hintere, mit dem Motor 10 verbundene Umlenkrolle 5 und eine vordere Umlenkrolle 4 geführt. Die Zeichnung in Fig. 1 zeigt dabei deutlich, daß die Verbindungswelle zwischen dem Motor 10 und der hinteren Umlenkrolle 5 in einer Langlochführung 41 liegt, so daß die Längenänderung zwischen vorderer Umlenkrolle 4 und hinterer Umlenkrolle 5 möglich sind.

Im linken Bereich des Maschinenrahmens 38 ist ein Support 3 vorgesehen, der im wesentlichen aus drei einzelnen Elementen besteht, nämlich
1. einem Längsschlitten 14, dessen Verstellung über ein Handrad 15 erfolgen kann und der dadurch gegenüber der vorderen Umlenkrolle 4 hin- und herbewegt werden kann,
2. einem Querschlitten 16, der über ein Handrad 17 betätigt wird und der parallel zur Achse der vorderen Umlenkrolle 4 hin und her verstellt werden kann,
3. einer Klemmvorrichtung 18, die aus einer feststehenden Klemmbacke 19 und einer beweglichen Klemmbacke 20 besteht, wobei die bewegliche Klemmbacke 20 über eine Spindel 22 hin- und hergeschoben werden kann, wobei die Spindel 22 einen Handgriff 21 aufweist.

Durch diese Ausbildung des Supports ist es möglich, Rohre R jeden Durchmessers in der Klemmvorrichtung 18 festzulegen, die Rohre parallel zur Längsachse der vorderen Umlenkrolle 4 zu verschieben und ggf. gleichzeitig das Rohr R auf die vordere Umlenkrolle 4 zu zu bewegen.

Um nunmehr auch unterschiedliche Winkelausformungen des Rohres R vornehmen zu können, erfolgt der Anschluß der Klemmvorrichtung 18 an den Querschlitten 16 unter Zwischenschaltung einer Scheibe 35, die um eine Achse gedreht werden kann, die quer zur Achse der vorderen Umlenkrolle 4 und quer zur gedachten Verbindungslinie zwischen vorderer Umlenkrolle 4 und hinterer Umlenkrolle 5 ausgerichtet ist. Wie dies Fig. 3 zeigt, kann dabei der Rand der Scheibe 35 mit einer Winkelmarkierung ausgerüstet sein, so daß ein leichtes Kontrollieren der Winkeleinstellung des Rohres R möglich ist.

Die vordere Umlenkrolle 4 soll zwecks Anpassung an verschiedene Ausformungen A eines Rohres R leicht auswechselbar sein, was durch die im größeren Maßstab in Fig. 5 dargestellte Anordnung erreicht wird. In Fig. 5 sind die beiden Gehäusewangen 25 und 26 erkennbar, wobei die Gehäusewange 25 eine Verlängerung des in Fig. 2 erkennbaren Maschinenrahmens 38 sein kann. In der Gehäusewange 25 ist eine Bohrung 28 vorgesehen, während das vordere Ende der Gehäusewandung 26 als Gabel ausgebildet ist, so daß der Gabelfreiraum 27 geschaffen wird. In Fig. 5 ist die vordere Umlenkrolle 4 erkennbar, die eine Welle 39 aufweist, wobei diese Welle 39 auf beiden Seiten der vorderen Umlenkrolle 4 Laufringe 33 besitzt. An den Gehäusewangen 25 und 26 sind Kugellager oder Laufräder 29 und 30 bzw. 31 und 32 angeordnet, so daß bei Einsetzen der Welle 39 der vorderen Umlenkrolle 4 in die Bohrung 28 und Einschieben des gegenüberliegenden Wellenendes in die Gabel 27 nunmehr die Laufringe 33 an den Laufrädern 29 und 30 bzw. 31 und 32 zur Anlage kommen. Hier stützt sich nun die Welle 39 der vorderen Umlenkrolle 4 ab.

Eine andere Ausführungsform, um die vordere Umlenkrolle zwecks Anpassung an verschiedene Ausformungen A eines Rohres R leicht auszuwechseln, ist in den Fig. 6 bis 8 dargestellt. Hierbei tragen die Gehäusewangen 25 und 26 U-förmige Aufnahmen 45 und 46, wobei bei dem dargstellten Ausführungsbeispiel die offene Seite des U's nach vorne gerichtet ist. Selbstverständlich ist es auch möglich, das "U" in einer anderen Richtung auszurichten. An den vorderen Enden des U's sind bei der Darstellung in Fig. 6 Drucklager erkennbar, die - wie dies besonders deutlich Fig. 8 zeigt - aus einer Kugel 48 bestehen, die von einer Feder 49 nach oben über die Innenfläche des U's gedrückt wird.

Sowohl im oberen wie im unteren Schenkel der U-förmigen Aufnahmen 45 und 46 sind solche Drucklager vorgesehen.

Jede vordere Umlenkrolle ist an ihren Wellenenden mit Laufringen 47 ausgerüstet, die vorzugsweise als Kugellager ausgebildet sind, und es ist möglich, nunmehr - wie dies die Fig. 6 zeigt - die vordere Umlenkrolle 4 über die Drucklager, d. h. also über die Kugel 48 in Richtung auf das untere Ende der U-förmigen Aufnahmen 45 und 46 zu schieben, wobei nunmehr die Kugeln 48 die Laufringe 47 festhalten.

Zur Verdeutlichung des Erfindungsgedankens ist in Fig. 7 eine andere vordere Umlenkrolle 4a dargestellt, die einen wesentlich geringeren Durchmesser als die obere Umlenkrolle 4 aufweist, wobei aber die auf den Wellen 39 angeordneten Laufringe 47 gleichen Außendurchmesser aufweisen.

Anschließend ist es möglich, das schlaffgestellte Schleifband 2 wieder über die vordere Umlenkrolle 4 zu schieben und durch Verstellen des Motors 10 bzw. der hinteren Umlenkrolle 5 durch Betätigen des Handrades 7 und der Spindel 8 das Schleifband 2 wieder stramm zu ziehen, so daß erneut gearbeitet werden kann.

Um das leichte Abziehen des Schleifbandes zu ermöglichen, ist die vordere Gehäusewange 26 als Winkelstück 44 ausgebildet, das von dem Maschinenrahmen 38 getragen wird.

Aus der Beschreibung des Ausführungsbeispieles ist erkennbar, daß mit der neuen Vorrichtung Rohre R jeden Durchmessers auf jeden gewünschten Winkel ausgeschliffen werden können. Die vordere Umlenkrolle 4 kann gegen andere vordere Umlenkrollen 4a des erwünschten Durchmessers in einfachster Weise ausgetauscht werden.

## Patentansprüche

1. Vorrichtung zum endseitigen Ausformen von rohrförmigen Werkstücken mit unterschiedlichen Durchmessern, gekennzeichnet durch
a) ein umlaufend angetriebenes Schleifband (2), dessen vordere Umlenkrolle (4) dem Durchmesser der Ausformung (A) entspricht,
b) einen Satz Umlenkrollen (4, 4a) unterschiedlichen Durchmessers,
c) einen das auszuformende Rohr (R) auf einem Längsschlitten (14) in einer Klemmvorrichtung (18) tragenden und festlegenden Support (3), der an die vordere Umlenkrolle (4) des Schleifbandes heranfahrbar ist,
d) zwei vordere Gehäusewangen (25, 26), die zur auswechselbaren Lagerung der vorderen Umlenkrolle (4 4a) Aufnahmen (27, 28; 45, 46) aufweisen, aus denen nach Lockerung des umlaufenden Schleifbandes (2) eine Umlenkrolle (4) leicht entnommen und eine andere Umlenkrolle (4a) anderen Durchmessers leicht einsetzbar ist.

2. Vorrichtung nach Anspruch 1, dadurch gekennzeichnet, daß die Aufnahmen (45, 46) als U-Körper ausgebildet sind und an den Achsen der Umlenkrollen (4 4a) Laufringe (47) angeordnet sind, die in die Aufnahmen (45, 46) einsetzbar sind.

3. Vorrichtung nach Anspruch 2, dadurch gekennzeichnet, daß die Laufringe (47) als Kugellagerlaufringe ausgebildet sind.

4. Vorrichtung nach Anspruch 1, dadurch gekennzeichnet, daß die Lagerung für die vordere Umlenkrolle (4, 4a) gebildet ist aus
a) zwei Gehäusewangen (25, 26), die vom Maschinenrahmen (38) getragen sind und von denen wenigstens eine als Gabel (27) ausgebildet ist und die andere eine Bohrung (28) aufweist,
b) je zwei der Bohrung (28) und der Gabel (27) zugeordnete Lagerräder (29, 30; 31, 32), die an Laufringen (33) der Welle (39) der Umlenkrolle (4, 4a) zur Anlage kommen können.

5. Vorrichtung nach Anspruch 1, dadurch gekennzeichnet, daß der Support (3) als Kreuzsupport ausgebildet und zusätzlich einen auf dem Längsschlitten (14) verschiebbar angeordneten Querschlitten (16) trägt.

6. Vorrichtung nach Anspruch 1 oder 5, dadurch gekennzeichnet, daß die Klemmvorrichtung (18) durch eine ortsfeste Widerlagerbacke (19) und eine bewegliche Klemmbacke (20) gebildet ist, wobei die bewegliche Klemmbacke (20) als Spindel betätigter Schlitten ausgebildet ist.

7. Vorrichtung nach einem der vorhergehenden Ansprüche, dadurch gekennzeichnet, daß die Klemmvorrichtung (18) auf dem Support (3) um eine senkrecht zur Achse der vorderen Umlenkrolle (4, 4a) ausgerichtete sowohl quer zur Verschiebeachse des Längsschlittens (14) als auch quer zur Verschiebeachse des Querschlittens (16) gerichtete Achse schwenkbar ist.

8. Vorrichtung nach Anspruch 7, dadurch gekennzeichnet, daß die Klemmvorrichtung (18) von einer Scheibe (35) getragen ist, die mittels Blockiermittel (36, 37) in ihrer Lage festlegbar ist.

9. Vorrichtung nach einem der vorhergehenden Ansprüche, dadurch gekennzeichnet, daß die hintere Umlenkrolle (5) als Antriebsrolle ausgebildet ist und zusammen mit einem Motor (10) um ein Schwenklager (6) derart schwenkbar ist, daß dadurch der Abstand zwischen der Achse der hinteren Umlenkrolle (5) und der Achse der vorderen Umlenkrolle (4, 4a) veränderbar ist.

10. Vorrichtung nach einem der vorhergehenden Ansprüche, gekennzeichnet durch eine handbetätigbare Spindel (8) für die Schwenkbewegung des das Schwenklager (6) und den Motor (10) tragenden Trägers (23).

11. Vorrichtung nach Anspruch 10, dadurch gekennzeichnet, daß die Spindel (8) sich in einer am Maschinenrahmen (38) gelagerten Spindelmutter (24) führt und unter Zwischenschaltung einer Wendelfeder (9) an den Träger (23) anschießt.

12. Vorrichtung nach Anspruch 11, dadurch gekennzeichnet, daß der Anschluß der Spindel (8) am Träger (23) um eine quer zur Spindelachse ausgerichtete, aber parallel zur Achse des Schwenklagers (6) ausgerichtete Achse erfolgt.

13. Vorrichtung nach einem der vorhergehenden Ansprüche, dadurch gekennzeichnet, daß die vordere Gehäusewange (26) als Winkelstück (44) ausgebildet ist, das von dem Maschinenrahmen (38) getragen ist.

## Claims

1. A device for end shaping of tubular workpieces with different diameters, characterized by
a) a revolvingly driven abrasive belt (2), the front deflection roll (4) of which corresponds to the diameter of the shaped portion (A),
b) a set of deflection rolls (4, 4a) of different diameters,
c) a support (3) supporting and fixing the tube (R) to be shaped on a longitudinal slide (14) in a clamping device (18), which support (3) is capable of being brought up to the front deflection roll (4) of the abrasive belt,
d) two front housing cheeks (25, 26) comprising receptacles (27, 28; 45, 46) for replaceable mounting of the front deflection roll (4, 4a), from which receptacles (27, 28; 45, 46), after loosening of the revolving abrasive belt (2), a deflection roll (4) may be easily removed and another deflection roll (4a) of a different diameter may be easily inserted.

2. A device according to claim 1, characterized in that the receptacles (45, 46) are constructed as U-shaped members and in that on the shafts of the deflection rolls (4, 4a) there are arranged bearing races (47) which may be inserted into the receptacles (45, 46).

3. A device according to claim 2, characterized in that the bearing races (47) are constructed as ball bearing races.

4. A device according to claim 1, characterized in that the mounting for the front deflection roll (4, 4a) is formed of
a) two housing cheeks (25, 26) which are carried by the machine frame (38) and of which at least one is formed as a fork (27), the other comprising a bore (28),
b) two bearing wheels (29, 30; 31, 32) associated with the bore (28) and the fork (27) respectively and being capable of coming to rest on bearing races (33) of the shaft (39) of the deflection roll (4, 4a).

5. A device according to claim 1, characterized in that the support (3) is constructed as a cruciform support and additionally carries a cross slide (16) arranged displaceably on the longitudinal slide (14).

6. A device according to claim 1 or claim 5, characterized in that the clamping device (18) is formed of a stationary abutment jaw (19) and a movable clamping jaw (20), the movable clamping jaw (20) being constructed as a spindle-actuated carriage.

7. A device according to any one of the preceding claims, characterized in that the clamping device (18) is swivellable on the support (3) about an axis oriented perpendicularly to the axis of the front deflection roll (4, 4a) and directed both perpendicularly to the axis of displacement of the longitudinal carriage (14) and perpendicularly to the axis of displacement of the cross carriage (16).

8. A device according to claim 7, characterized in that the clamping device (18) is supported by a disk (35) which may be fixed in position by means of blocking means (36, 37).

9. A device according to any one of the preceding claims, characterized in that the rear deflection roll (5) is constructed as a drive roll and is swivellable, together with a motor (10), about a swivel bearing (6) in such a way that the distance between the axis of the rear deflection roll (5) and the axis of the front deflection roll (4, 4a) may thereby be altered.

10. A device according to any one of the preceding claims, characterized by a hand-operable spindle (8) for the swivel movement of the bearer (23) carrying the swivel bearing (6) and the motor (10).

11. A device according to claim 10, characterized in that the spindle (8) is guided in a spindle nut (24) mounted on the machine frame (38) and is connected to the bearer (23) through the intermediary of a spiral coiled spring (9).

12. A device according to claim 11, characterized in that connection of the spindle (8) to the bearer (23) is effected about an axis perpendicular to the spindle axis but parallel with the axis of the swivel bearing (6).

13. A device according to any one of the preceding claims, characterized in that the front housing cheek (26) is constructed as an angle piece (44) which is carried by the machine frame (38).

## Revendications

1. Dispositif pour le formage d'extrémité de pièces tubulaires de différents diamètres, caractérisé en ce qu'il comporte :
a) une bande de meulage (2) entraînée en continu, dont le rouleau de renvoi antérieur (4) correspond au diamètre de l'enlèvement (A),
b) un jeu de rouleaux de renvoi (4, 4a) de diamètres différents,
c) un chariot fixe (3) portant le tuyau à former (R) sur un patin longitudinal (14) dans un mécanisme de serrage (18), qui peut être approché du rouleau de renvoi antérieur (4) de la bande de meulage,
d) deux parois de boîtier antérieures (25, 26) qui présentent, en vue de porter de façon interchangeable un rouleau de renvoi antérieur (4, 4a), des logements (27, 28 ; 45, 46), desquels un rouleau de renvoi (4) peut être facilement retiré après le relâchement de la bande de meulage (2) continue pour installer facilement un autre rouleau de renvoi (4a) d'un autre diamètre.

2. Dispositif selon la revendication 1, caractérisé en ce que les logements (45, 46) sont conçus comme des corps en U et des bagues de glissement (47), qui peuvent être introduites dans les logements (45, 46), sont disposées sur les axes des rouleaux de renvoi (4, 4a).

3. Dispositif selon la revendication 2, caractérisé en ce que les bagues de glissement (47) sont conçues comme des bagues à roulement a billes.

4. Dispositif selon la revendication 1, caractérisé en ce que le support du rouleau de renvoi antérieur (4, 4a) se compose de :
a) deux parois de boîtier (25, 26) portées par le châssis de machine (38) et dont l'une au moins est constituée comme une fourche (27) et l'autre présente un trou (28), et de
b) deux roues de support (29, 30 ; 31, 32) associées au trou (28) et à la fourche (27), qui peuvent venir s'appuyer sur des bagues de glissement (33) de l'arbre (39) du rouleau de renvoi (4, 4a).

5. Dispositif selon la revendication 1, caractérisé en ce que le chariot (3) est conçu comme un support en croix et porte en outre un patin transversal (16) disposé de façon coulissante sur le patin longitudinal (14).

6. Dispositif selon la revendication 1 ou 5, caractérisé en ce que le mécanisme de serrage (18) est formé par une mâchoire de contre-appui (19) stationnaire et une mâchoire de serrage (20) mobile, la mâchoire de serrage (20) mobile étant conçue comme un patin actionné par une broche.

7. Dispositif selon l'une ou l'ensemble des revendications précédentes, caractérisé en ce que le mécanisme de serrage (18) peut pivoter sur le chariot (3) autour d'un axe orienté perpendiculairement à l'axe du rouleau de renvoi antérieur (4, 4a), perpendiculairement aussi bien à l'axe de déplacement du patin longitudinal (14) qu'à l'axe de déplacement du patin transversal (16).

8. Dispositif selon la revendication 7, caractérisé en ce que le mécanisme de serrage (18) est porté par une plaque (35) qui peut être fixée en position au moyen de moyens de blocage (36, 37).

9. Dispositif selon l'une ou l'ensemble des revendications précédentes, caractérisé en ce que le rouleau de renvoi postérieur (5) est conçu comme un rouleau menant et peut pivoter avec un moteur (10) sur un palier de pivotement (6), de telle sorte que l'écart entre l'axe du rouleau de renvoi postérieur (5) et celui du rouleau de renvoi antérieur (4, 4a) puisse être modifié.

10. Dispositif selon l'une ou l'ensemble des revendications précédentes, caractérisé en ce qu'il comporte une broche (8) actionnée à la main pour le mouvement de pivotement du support (23) qui porte le palier de pivotement (6) et le moteur (10).

11. Dispositif selon la revendication 10, caractérisé en ce que la broche (8) se guide sur un écrou à broche (24) supporté sur le châssis de machine (38) et se raccorde au support (23) avec interposition d'un ressort spiral (9).

12. Dispositif selon la revendication 11, caractérisé en ce que le raccordement de la broche (8) sur le support (23) se fait autour d'un axe orienté perpendiculairement à l'axe de la broche, mais parallèlement à l'axe du palier de pivotement (6).

13. Dispositif selon l'une ou l'ensemble des revendications précédentes, caractérisé en ce que la paroi de boîtier antérieure (26) est conçue comme une cornière (44), qui est portée par le châssis de machine (38).
